# EUROPÄISCHE PATENTSCHRIFT

(11) **EP 1 718 415 B1**
(45) Veröffentlichungstag und Bekanntmachung des Hinweises auf die Patenterteilung: **24.03.2010**
(21) Anmeldenummer: 04725894.2
(22) Anmeldetag: 06.04.2004
(51) Int. Cl.: B05B 7/24

(54) **FLIESSBECHER FÜR EINE FARBSPRITZPISTOLE**
FLUID RESERVOIR FOR A PAINT SPRAY GUN
RECIPIENT A ECOULEMENT POUR PISTOLET PULVERISATEUR DE PEINTURE

(30) Priorität: 16.02.2004 DE 102004007733
(43) Veröffentlichungstag der Anmeldung: 08.11.2006
(73) Patentinhaber: SATA GmbH & Co. KG, 70806 Kornwestheim (DE)
(72) Erfinder: SCHMON, Ewald, 72661 Grafenberg (DE); DETTLAFF, Peter, 71686 Remseck (DE); GEHRUNG Ralf, 70191 Stuttgart (DE)
(74) Vertreter: Rapp, Bertram
(86) Internationale Anmeldenummer: PCT/EP2004/003677
(87) Internationale Veröffentlichungsnummer: WO 2005/077543

(56) Entgegenhaltungen:
- EP-A- 0 678 334
- WO-A-98/32539
- DE-A- 3 402 097
- US-A- 3 524 589
- US-A- 3 714 967

## Beschreibung

Die Erfindung betrifft einen Fließbecher für eine Farbspritzpistole nach dem Oberbegriff des Anspruchs 1.

Ein solcher Fließbecher ist aus dem Stand der Technik bekannt, beispielsweise aus der WO 98/32539. Dieser Fließbecher ist für den einmaligen Gebrauch vorgesehen und umfasst einen Behälter aus Kunststoff und einen darauf aufsetzbaren Deckel zum Verschließen des Behälters. An der Deckeloberseite sind Anschlussmittel zum Aufsetzen und Befestigen des Fließbechers auf eine Farbspritzpistole oder einem auf dieser befestigten Adapter vorgesehen. Der Fließbecher wird hierbei "upside- down", also mit der Deckelseite nach unten auf die Farbspritzpistole aufgesetzt. Die in dem Fließbecher befindliche Farbe fließt dann aufgrund der Schwerkraft nach unten in den Farbeinlaufkanal der Farbspritzpistole. Um den schwerkraftgetriebenen Fluss der Farbe zu ermöglichen, ist ein Druckausgleich zwischen dem Innern des Farbbechers und der Umgebung erforderlich. Um diesen Druckausgleich zu gewährleisten, ist im Behälterboden eine Belüftungsöffnung eingebracht, welche mittels eines Klebstreifens oder eines manuell betätigbaren Ventils verschließbar ist.

Sämtliche aus dem Stand der Technik bislang bekannten Einrichtungen zum Verschließen der Belüftungsöffnung haben sich bezüglich der Dichtigkeit als unzureichend erwiesen. Auch bei einem Ventilmechanismus kann nicht zuverlässig ausgeschlossen werden, dass beim Abstellen des mit Farbe gefüllten Farbbechers auf dessen Boden Farbe durch die Belüftungsöffnung austritt.

Hiervon ausgehend liegt der Erfindung die Aufgabe zugrunde, den aus dem Stand der Technik bekannten Fließbecher nach dem Oberbegriff des Anspruchs 1 so weiterzubilden, dass ein Ausfließen von Farbe durch die Belüftungsöffnung zuverlässig vermieden wird.

Gelöst wird diese Aufgabe mit einem Fließbecher mit den Merkmalen des Anspruchs 1. Vorteilhafte Ausführungsbeispiele dieses Fließbechers sind den Unteransprüchen zu entnehmen.

Die Erfindung wird nachfolgend unter Bezugnahme auf die begleitenden Zeichnungen anhand eines Ausführungsbeispiels näher erläutert. Die Zeichnungen zeigen:
- **Figur 1:**: Perspektivische Seitenansicht eines erfindungsgemäßen Fließbechers;
- **Figur 2:**: Perspektivische Darstellung des Behälters des erfindungsgemäßen Fließbechers von Figur 1, in einer Ansicht von schräg unten;
- **Figur 3**: Detailansicht des Bereichs Y von Figur 2;
- **Figur 4:**: Schnittdarstellung eines Ventil zum Verschließen der Belüftungsöffnung im Behälterboden des Fließbechers von Figur 2, wobei das Ventil in Figur 4 (a) in geschlossener und in Figur 4 (b) in geöffneter Ventilstellung gezeigt ist;
- **Figur 5:**: Seitenansicht des erfindungsgemäßen Fließbechers, wobei der Behälter im Querschnitt dargestellt ist und Detailansichten der Bereiche X und Y gezeigt sind;
- **Figur 6:**: Schnittdarstellung des Fließbechers von Figur 1 im Bereich des Deckels.
- **Figur 7:**: Draufsicht auf eine alternative Ausführungsform eines Ventils zum Verschließen der Belüftungsöffnung im Behälterboden (Figur 7a) und Schnittdarstellungen dieser alternativen Ausführungsform entlang der Linie A - A (Figur 7b) bzw. entlang der Linie B - B (Figur 7c), wobei das Ventil in geöffneter Stellung gezeigt ist.
- **Figur 8:**: Darstellung der alternativen Ausführungsform des Ventils wie in Figur 7 gezeigt, jedoch in geschlossener Stellung des Ventils.

Wie in Figur 1 gezeigt, umfasst der erfindungsgemäße Fließbecher einen becherförmigen Behälter 1 und einen darauf über ein Gewinde 19 aufschraubbaren Deckel 2. Das am oberen Rand des Behälters 1 angeformte Gewinde 19 zum Aufschrauben des Deckels 2 ist in Figur 2 erkennbar. Der Deckel 2 weist an seiner Oberseite einen Auslassstutzen 20 mit einer in Figur 1 nicht dargestellten Auslassöffnung 19 auf. An der Außenseite des Auslassstutzen 20 ist ein Anschlussteil 3 angeformt. Das Anschlussteil 3 dient zum Aufsetzen und zum Befestigen des Fließbechers auf eine Farbspritzpistole oder auf einem zwischen der Farbspritzpistole und dem Fließbecher angeordneten Adapter. In dem in den Figuren dargestellten Ausführungsbeispiel umfasst das Anschlussteil 3 ein Gewinde 21 und eine keilförmige Nut 22, welche mit korrespondierenden Anschlussteilen der Farbspritzpistole, nämlich einem entsprechenden Innengewinde und einem Zapfen zum Eingreifen in die Nut 22, zusammenwirken.

Der Behälter 1 ist becherförmig mit einem kreisrunden Behälterboden 23 und einer vom Behälterboden aus sich nach oben leicht konisch erweiternden Seitenwand 24 ausgebildet, wie aus Figur 2 ersichtlich.

In der Figur 5 ist der Fließbecher in einer Seitenansicht dargestellt, wobei der Behälter 1 im Schnitt gezeigt ist. In der Detailansicht X von Figur 5 ist der zentrale Bereich des Behälterbodens 23 gezeigt. Am Behälterboden 23 ist ein hohlzylindrischer Vorsprung 10 ausgebildet, dessen Wandung 29 vom Behälterboden 23 senkrecht nach außen vorsteht. Der Vorsprung 10 ist einstückig mit dem Behälterboden 23 verbunden. Die Mittelachse A des hohlzylindrischen Vorsprungs 10 ist konzentrisch zur Mittelachse des Behälters 1 angeordnet. Ebenfalls konzentrisch zu dieser Achse A ist eine Belüftungsöffnung 4 im Behälterboden 23 eingebracht. Die Belüftungsöffnung 4 wird von einer ringförmigen Wandung 8 umschlossen. An der Außenseite 9 der Wandung 29 ist eine radial umlaufende Ringrippe 17 angeformt. Aus der Darstellung von Figur 3 ist ersichtlich, dass an der Außenseite 9 eine Mehrzahl von Vertiefungen 18 vorgesehen sind, welche segmentweise in radialer Richtung im Abstand zueinander angeordnet sind. Die Vertiefungen 18 erstrecken sich in axialer Richtung von der Oberkante 30 des Vorsprungs 10 bis etwa zur halben Höhe des Vorsprungs 10 (Figur 4). Statt der Vertiefungen 18 können auch Öffnungen vorgesehen sein.

An dem Deckel 2 sind, wie in Figur 5 dargestellt, jeweils über Abreißlaschen 25 zwei Verschlusselemente 5 angeformt. Die Abreißlaschen 25 sind als Sollbruchstellen ausgebildet, damit die Verschlusselemente 5 manuell ohne Zuhilfenahme von Werkzeug vom Deckel 2 abgerissen werden könne. Die Verschlusselemente 5 sind jeweils identisch zueinander und dienen einerseits zum Verschließen der Belüftungsöffnung 4 und andererseits zum Verschließen der Auslassöffnung 19.

Wie aus der Detailansicht Y von Figur 5 ersichtlich, weist das Verschlusselement 5 einen hohlzylindrischen Grundkörper 11 und einen mit diesem einstückig ausgebildeten Deckel 26 auf. In einem zentralen Bereich ist der Deckel 26 ins Innere des Grundkörpers 11, also in der Detailansicht Y von Figur 1 nach unten, zur Bildung eines Zapfens 12 eingebuchtet. An der Unterseite dieses Zapfens 12 ist ein nach unten sich konisch verjüngender Stopfen 13 angeformt. Die Unterseite 27 des Stopfens 3 ragt über die Unterkante 28 des Grundkörpers 11 hinaus. An der Außenseite des hohlzylindrischen Grundkörpers 11 sind zwei parallel und im Abstand zueinander verlaufende Ringnute 15 und 16 angeformt.

Zum Verschließen der Belüftungsöffnung 4 wirkt eines der beiden Verschlusselemente 5 mit dem Vorsprung 10 am Behälterboden 23 zur Bildung eines Ventils zusammen, wobei der Vorsprung 10 das Ventilgehäuse und das Verschlusselement 5 den Ventildeckel bildet. Das Ventil ist hierbei als Doppelventil mit zwei in Strömungsrichtung hintereinander angeordneten und voneinander getrennten Ventilsitzen ausgebildet ist. Jeder Ventilsitz weist eine eigene Dichtfläche 6 bzw. 7 auf. Das Zusammenwirken von Verschlusselement 5 und Vorsprung 10 zur Bildung des Ventils, mit dem die Belüftungsöffnung 4 verschließbar ist, ist in Figur 4 näher dargestellt. Das Verschlusselement 5 wird hierzu über den Vorsprung 10 geschoben, so dass der hohlzylindrische Grundkörper 11 die zylindrische Wandung des Vorsprungs 10 umgreift. Um ein dichtes Anliegen des Verschlusselements 5 am Vorsprung 10 zu gewährleisten, ist der Innendurchmesser des hohlzylindrischen Grundkörpers 11 und der Außendurchmesser des hohlzylindrischen Vorsprungs 10 etwa gleich groß.

Durch Zusammenwirken der Nuten 15 und 16 an der Innenseite des Grundkörpers 11 und der Ringrippe 17 an der Außenseite des Vorsprungs 10 ist das durch das Verschlusselement 5 und den Vorsprung 10 gebildete Ventil in zwei Ventilstellungen fixierbar. In der in Figur 4 (a) gezeigten Ventilstellung greift die Ringrippe 17 in die obere Ringnut 15 ein und die Unterkante 28 des hohlzylindrischen Grundkörpers 11 sitzt auf dem Behälterboden 23 auf. Gleichzeitig greift der Stopfen 13 in die Belüftungsöffnung 4 ein. Die Außenfläche des Stopfens 13 liegt hierbei an der Wandung 8 der Blüftungsöffnung 4 dicht an. Auf diese Weise wird ein erster Ventilsitz mit einer ersten Dichtfläche 6 gebildet. Daneben ist gleichzeitig ein zweiter Ventilsitz mit einer von der ersten Dichtfläche 6 getrennten zweiten Dichtfläche 7 gebildet, indem die Innenseite des Grundkörpers 11 dicht an der Außenwand 9 des hohlzylindrischen Vorsprungs 10 anliegt. In dieser Ventilstellung ist die Belüftungsöffnung 4 einerseits durch den ersten Ventilsitz (der durch das Eingreifen des Stopfens 13 in die Belüftungsöffnung 4 gebildet ist) und andererseits über den zweiten Ventilsitz (der durch das Anliegen der Innenseite 14 des Grundkörpers 11 am unteren Rand der Außenwand 9 gebildet ist) dicht verschlossen. Sollte eine geringe Menge Farbe durch den ersten Ventilsitz mit der ersten Dichtfläche 6 aus der Belüftungsöffnung 4 herausfließen, wird der weitere Fluss dieser Farbe aus dem Behälter 1 durch den zweiten Ventilsitz verhindert.

Zum Öffnen der Belüftungsöffnung 4 kann das Verschlusselement 5 in eine zweite Ventilstellung gebracht werden, wie sie in Figur 4 (b) dargestellt ist. Hierzu wird das Verschlußelement nach oben, also vom Behälterboden 23, angehoben, bis die Ringrippe 17 in die untere Ringnut 16 eingreift (Figur 4 (b)). Um dieses Anhebendes Verschlußelements 5 von der ersten in die zweite Ventilstellung zu erleichtern und den anfänglichen Sitz der Ringrippe 19 in der oberen Ringnut 15 zu lösen, ist es vorteilhaft, wenn der Deckelteil 26 des Verschlusselements 5 seitlich über den Grundkörper 11 hervorsteht. Dadurch wird nämlich einerseits ein leichteres Ergreifen des Verschlusselements am Deckel 26 ermöglicht und andererseits kann durch Verbiegen des überstehenden Bereichs des Deckels 26 der Eingriff der Ringrippe 17 in die obere Ringnut 15 gelöst werden, weil durch Hochbiegen dieser überstehenden Bereiche des Deckelteils 26 der Innendurchmesser im Bereich des Grundkörpers 11 vergrößert wird.

In der in Figur 4 (b) gezeigten zweiten Ventilstellung ist der Stopfen 13 außer Eingriff mit der Belüftungsöffnung 4, so dass diese freigegeben ist. Gleichzeitig ist auch der zweite Ventilsitz gelöst, weil nämlich in dieser Ventilstellung die Unterkante 28 des Grundkörpers 11 im Bereich der Vertiefungen 18 an der Außenseite des Vorsprungs 10 liegt, wie aus Figur 4 (b), rechte Seite, ersichtlich. In dieser Stellung ist ein Luftdurchtritt vom Innern des Behälters 1 durch die Belüftungsöffnung 4 und durch den zwischen den Vertiefungen 18 und der Innenseite 14 des Grundkörpers 11 gebildeten Durchlass ermöglicht.

Das zweite, am Deckel 2 angeformte Verschlusselement 5, welches identisch zum anderen Verschlusselement 5 ausgebildet ist, kann zum Verschließen der Auslassöffnung 19 am Anschlussteil des Deckels 2 verwendet werden, indem dieses Verschlusselement 5 zunächst vom Deckel 2 abgebrochen und dann auf den Auslassstutzen 20 aufgesetzt wird. Der Innendurchmesser des Grundkörpers 11 und der Außendurchmesser des Auslassstutzens 20 sind hierfür aufeinander abgestimmt, damit die Innenseite 14 des Grundkörpers 11 dicht an der Außenseite des Stutzens 20 anliegt, wie in Figur 6 gezeigt.

In der Figur 7 ist ein weiteres Ausführungsbeispiel eines Ventils zum Verschließen der Belüftungsöffnung dargestellt. Figur 7a zeigt eine Draufsicht dieses Ventils, welches ebenso wie das oben beschriebene Ventil zwei in Strömungsrichtung hintereinander angeordnete Ventilsitze aufweist. Gleiche Bauteile dieses Ventils sind mit den gleichen Bezugszeichen versehen wie in den Figuren 3 - 5. Wie bei dem in diesen Zeichnungen dargestellten Ausführungsbeispiel bildet auch bei dem in Figur 7 gezeigten Ventil der Vorsprung 10 das Ventilgehäuse und ein Verschlusselement 5 bildet den Ventildeckel. Das Ventil ist ebenfalls als Doppelventil mit zwei voneinander getrennten Ventilsitzen ausgebildet, wobei jeder Ventilsitz eine eigene Dichtfläche 6 bzw. 7 aufweist. Das Verschlusselement 5 ist klemmend über den Vorsprung 10 geschoben, so dass der hohlzylindrische Grundkörper 11 die zylindrische Wandung des Vorsprungs 10 umgreift. Das Verschlusselement 5 weist im Zentrum einen zylindrischen Stopfen 13 auf, der bei geschlossener Ventilstellung in die Belüftungsöffnung 4 eingreift und dort die erste Dichtfläche 6 bildet. Die zweite Dichtfläche 7 ist wiederum an der Außenwand 9 des Vorsprungs 10 gebildet, wo die Innenfläche 14 des Verschlusselementgrundkörpers 11 anliegt.

Anders als bei den Ausführungsbeispielen der Figuren 3 - 5 sitzt das Verschlusselement 5 bei dem Ausführungsbeispiel der Figur 7 nicht über einen Rastmechanismus sondern klemmend über dem Vorsprung 10 auf. Das Verschlusselement 5 ist zwischen einer ersten Grenzstellung und einer zweiten Grenzstellung verschieblich, wobei in der ersten Grenzstellung, wie sie in der Figur 7a und 7b gezeigt ist, das Ventil geöffnet ist und in der zweiten Grenzstellung, wie sie in der Figur 8a bzw. 8b gezeigt ist, ist das Ventil geschlossen. An der Außenseite des Vorsprungs 10 ist eine Ringrippe 17a angeformt. An der Innenfläche des hohlzylindrischen Grundkörpers 11 des Verschlusselements 5 ist eine Ringnut 15a vorgesehen, welche mit der Ringrippe 17a zur Bildung von zwei Anschlägen in der ersten bzw. in der zweiten Ventilstellung zusammenwirkt. In der in Figur 7 gezeigten Ventilstellung liegt die Unterkante der Ringnut 15a an der Ringrippe 17a an und in der in Figur 8 gezeigten geschlossenen Ventilstellung liegt die Oberkante der Ringnut 15a an der Ringrippe 17a an. Zwischen diesen beiden Ventilstellungen ist das Verschlusselement 5 gegenüber dem Vorsprung 10 verschieblich.

In einem hier nicht zeichnerisch dargestellten Ausführungsbeispiel des Fließbechers ist vorgesehen, dass die Belüftungsöffnung 4 zunächst durch eine dünne Membran verschlossen ist und erst beim Einsetzen des Verschlusselements 5 in die erste Ventilstellung eingestochen wird, indem eine am Stopfen 13 des Verschlusselements 5 angeformte Spitze die dünne Membran durchstößt.

Aufgrund der Ausbildung von zwei separaten Ventilsitzen mit jeweils einer Dichtfläche 6 bzw. 7 wird ein dichter Verschluss der Belüftungsöffnung 4 bei dem erfindungsgemäßen Fließbecher ermöglicht. Gegenüber den aus dem Stand der Technik bekannten Maßnahmen zum Verschließen der Belüftungsöffnung im Behälterboden zeichnet sich dieser Verschluss durch eine wesentlich bessere Dichtigkeit aus. Dies erlaubt es schliesslich, den Behälter auf dem Boden abzustellen, ohne dass die in dem Behälter befindliche Farbe herausläuft. Dadurch wird insbesondere ermöglicht, die Farbe in dem Behälter anzumischen, bevor der Behälter dann in üblicher Weise auf die Farbspritzpistole aufgesetzt wird. Das Ventil zum Verschließen der Belüftungsöffnung zeichnet sich ferner dadurch aus, dass das Verschlußelement 5 leicht wieder vom Behälter weggenommen werden kann, indem das Verschlußelement vom Vorsprung manuell durch Lösen der Rastverbindung abgezogen wird. Auf diese Weise wird ermöglicht, dass überschüssige Farbe, welche beim Lackiervorgang nicht gebraucht wurde, durch die Belüftungsöffnung ausfliessen und einer Wiederverwertung zugeführt werden kann, wenn der Behälter mit dem Behälterboden nach unten gehalten wird.

In einem alternativen, hier nicht zeichnerisch dargestellten Ausführungsbeispiel liegt die Belüftungsöffnung 4 und der diese umgebende Vorsprung 10 azentrisch bezüglich der Längsmittelachse des Behälters 1, d.h. die Belüftungsöffnung 4 sowie die Mittelachse A des Vorsprungs 10 liegen außermittig bezüglich des Becherbodens 23.

Weiterhin kann das Ventil zum Verschließen der Belüftungsöffnung 4 so ausgebildet sein, dass es in mehr als zwei Ventilstellungen einstellbar ist. Hierfür ist beispielsweise vorgesehen, dass mehr als zwei Ringnute 15, 16 an der Außenseite des hohlzylindrischen Grundkörpers 11 angeordnet sind. Alternativ zu einer Mehrzahl von Ringnuten zur Bildung eines in mehreren Stellungen verrastbaren Ventils können auch parallel und im Abstand zueinander verlaufende Doppelringnute ausgebildet sein.

## Patentansprüche

1. Fließbecher für eine Farbspritzpistole mit einem Behälter (1) und einem darauf aufsetzbaren Deckel (2), welcher ein Anschlussteil (3) aufweist, um den Fließbecher auf die Farbspritzpistole oder einen Adapter aufzusetzen, wobei der Behälter (1) eine mittels eines Ventils verschließbare Belüftungsöffnung (4) aufweist, **dadurch gekennzeichnet, dass** das Ventil ein am Behälter angeordnetes Ventilgehäuse (10) und ein korrespondierendes Verschlußelement (5) umfasst und zwei in Strömungsrichtung hintereinander angeordnete Ventilsitze aufweist, wobei das Verschlußelement (5) gegenüber dem Ventilgehäuse (10) zwischen einer ersten Ventilstellung, in der die Belüftungsöffnung (4) verschlossen ist, und einer zweiten Ventilstellung, in der ein Druckausgleich zwischen dem Innern des Behälters (1) und der Umgebung ermöglicht ist, verschiebbar ist.

2. Fließbecher nach Anspruch 1, **dadurch gekennzeichnet, dass** jeder Ventilsitz eine Dichtfläche (6;7) aufweist, wobei diese Dichtflächen (6;7) von einander getrennt sind.

3. Fließbecher nach Anspruch 1, **dadurch gekennzeichnet, dass** das Ventilgehäuse von einem hohlzylindrischen Vorsprung (10) gebildet ist, der an der Behälterwand, insbesondere am Behälterboden (23), angeordnet ist und die Belüftungsöffnung (4) umgibt.

4. Fließbecher nach Anspruch 2, **dadurch gekennzeichnet, dass** die Dichtfläche (6) des ersten Ventilsitzes von der die Belüftungsöffnung bildenden Wandung (8) gebildet ist und dass die Dichtfläche (7) des zweiten Ventilsitzes von der Außenwand (9) des Vorsprungs (10) gebildet ist.

5. Fließbecher nach Anspruch 2 oder 3, **dadurch gekennzeichnet, dass** das Verschlußelement (5) über Rastelemente (15, 16, 17) an dem Vorsprung (10) einrastbar ist.

6. Fließbecher nach einem der voranstehenden Ansprüche, **dadurch gekennzeichnet, dass** das Verschlußelement (5) aus einem hohlzylindrischen Grundkörper (11) mit einem ins Innere des Grundkörpers (11) vorstehenden Zapfen (12) gebildet ist, an dessen Ende ein Stopfen (13) zum Verschließen der Belüftungsöffnung (4) angeformt ist.

7. Fließbecher nach einem der Ansprüche 2 bis 5, **dadurch gekennzeichnet, dass** bei eingesetztem Verschlußelement (5) in der ersten Ventilstellung der Stopfen (13) in die Belüftungsöffnung (4) eingreift und an der Wandung (8) der Belüftungsöffnung (4) zur Bildung der ersten Dichtfläche (6) anliegt und gleichzeitig die Innenfläche (14) des Grundkörpers (11) an der Außenwand (9) des Vorsprungs (10) zur Bildung der zweiten Dichtfläche (7) anliegt.

8. Fließbecher nach Anspruch 5 oder 6, **dadurch gekennzeichnet, dass** der Stopfen (13) und die Belüftungsöffnung (4) jeweils konisch ausgebildet sind.

9. Fließbecher nach einem der Ansprüche 5 bis 7, **dadurch gekennzeichnet, dass** an der Innenseite (14) des Grundkörpers (11) sowie an der Außenwand (9) des Vorsprungs (10) jeweils Rastelemente (15, 16, 17) angeordnet sind, welche miteinander korrespondieren, um das Verschlußelement (5) in einer der beiden Ventilstellungen zu fixieren.

10. Fließbecher nach einem der Ansprüche 2 bis 8, **dadurch gekennzeichnet, dass** in der Außenwand (9) des Vorsprungs (10) mindestens eine, vorzugsweise eine Mehrzahl von Vertiefungen (18) oder Öffnungen vorgesehen sind, welche bei eingesetztem Verschlußelement (5) in der zweiten Ventilstellung jeweils einen Luftdurchlaß vom Innern des Behälters (1) nach außen ermöglichen.

11. Fließbecher nach einem der voranstehenden Ansprüche, **dadurch gekennzeichnet, dass** die Belüftungsöffnung (4) zunächst durch eine Membran verschlossen ist, welche beim erstmaligen Einsetzen des Verschlußelements (5) in die erste Ventilstellung von dem Verschlußelement (5) durchstoßen wird.

12. Fließbecher nach Anspruch 10, **dadurch gekennzeichnet, dass** zum Durchstoßen der Membran am Verschlußelement (5) eine Spitze angeformt ist.

13. Fließbecher nach einem der voranstehenden Ansprüche, **dadurch gekennzeichnet, dass** am Anschlußteil (3) des Deckels (2) eine Auslaßöffnung (19) ausgebildet ist und dass das Verschlußelement (5) so ausgebildet ist, dass es auch zum Verschließen dieser Auslaßöffnung (19) geeignet ist.

14. Fließbecher nach einem der voranstehenden Ansprüche, **dadurch gekennzeichnet, dass** das Verschlußelement (5) zunächst über eine als Sollbruchstelle ausgebildete Abreißlasche (25) an dem Deckel (2) angeformt ist und zum Verschließen der Belüftungsöffnung (4) oder der Auslaßöffnung (19) abgerissen werden kann.

15. Fließbecher nach einem der Ansprüche 2 bis 13, **dadurch gekennzeichnet, dass** das Verschlußelement (5) klemmend auf dem Ventilgehäuse aufsitzt.

## Claims

1. Fluid reservoir for a paint spray gun with a container (1) and a cover (2) which can be placed thereon, which has a connecting part (3) in order to place the fluid reservoir on the paint spray gun or an adaptor, wherein the container (1) has a ventilation opening (4) which can be closed by means of a valve, **characterised in that** the valve comprises a valve housing (10) arranged on the container and a corresponding closure element (5) and has two valve seats arranged one behind the other in the flow direction, the closure element (5) being displaceable with respect to the valve housing (10) between a first valve position, in which the ventilation opening (4) is closed, and a second valve position, in which a pressure compensation is made possible between the interior of the container (1) and the surroundings.

2. Fluid reservoir according to claim 1, **characterised in that** each valve seat has a sealing face (6; 7), these sealing faces (6; 7) being separated from one another.

3. Fluid reservoir according to claim 1, **characterised in that** the valve housing is formed by a hollow cylindrical projection (10), which is arranged on the container wall, in particular on the container base (23), and surrounds the ventilation opening (4).

4. Fluid reservoir according to claim 2, **characterised in that** the sealing face (6) of the first valve seat is formed by the wall (8) forming the ventilation opening and **in that** the sealing face (7) of the second valve seat is formed by the outer wall (9) of the projection (10).

5. Fluid reservoir according to claim 2 or 3, **characterised in that** the closure element (5) can be latched by latching elements (15, 16, 17) on the projection (10).

6. Fluid reservoir according to any one of the preceding claims, **characterised in that** the closure element (5) is formed from a hollow cylindrical base body (11) with a plug (12) projecting into the interior of the base body (11), on the end of which plug a stopper (13) is formed to close the ventilation opening (4).

7. Fluid reservoir according to any one of claims 2 to 5, **characterised in that** with the closure element (5) inserted in the first valve position, the stopper (13) engages in the ventilation opening (4) and rests on the wall (8) of the ventilation opening (4) to form the first sealing face (6) and the inner face (14) of the base body (11) simultaneously rests on the outer wall (9) of the projection (10) to form the second sealing face (7).

8. Fluid reservoir according to claim 5 or 6, **characterised in that** the stopper (13) and the ventilation opening (4) are conical in each case.

9. Fluid reservoir according to any one of claims 5 to 7, **characterised in that** latching elements (15, 16, 17) are arranged in each case on the inner side (14) of the base body (11) and on the outer wall (9) of the projection (10) and correspond with one another to fix the closure element (5) in one of the two valve positions.

10. Fluid reservoir according to any one of claims 2 to 8, **characterised in that** provided in the outer wall (9) of the projection (10) is at least one, preferably a plurality of indentations (18) or openings, which, with the closure element (5) inserted in the second valve position, in each case allow a passage of air from the interior of the container (1) to the outside.

11. Fluid reservoir according to any one of the preceding claims, **characterised in that** the ventilation opening (4) is initially closed by a membrane, which is pierced by the closure element (5) upon the first insertion of the closure element (5) into the first valve position.

12. Fluid reservoir according to claim 10, **characterised in that** a point is formed on the closure element (5) to pierce the membrane.

13. Fluid reservoir according to any one of the preceding claims, **characterised in that** an outlet opening (19) is configured on the connecting part (3) of the cover (2) and **in that** the closure element (5) is configured such that it is also suitable to close this outlet opening (19).

14. Fluid reservoir according to any one of the preceding claims, **characterised in that** the closure element (5) is firstly formed on the cover (2) by means of a pull-off tab (25) configured as a predetermined breaking point and can be pulled off to close the ventilation opening (4) or the outlet opening (19).

15. Fluid reservoir according to any one of claims 2 to 13, **characterised in that** the closure element (5) is seated in a clamping manner on the valve housing.

## Revendications

1. Godet à gravité pour un pistolet pulvérisateur de peinture, avec un récipient (1) et avec un couvercle (2) qui peut être posé sur le récipient et qui présente une partie de raccordement (3) pour monter le godet à gravité sur le pistolet pulvérisateur ou sur un adaptateur, sachant que le récipient (1) présente une ouverture de ventilation (4) pouvant être fermée au moyen d'une soupape, **caractérisé en ce que** la soupape comprend un boîtier de soupape (10) disposé sur le récipient et un élément d'obturation correspondant (5), et elle présente deux sièges de soupape disposés l'un à la suite de l'autre dans la direction d'écoulement, sachant que l'élément d'obturation (5) peut être déplacé en translation, par rapport au boîtier de soupape (10), entre une première position de soupape, dans laquelle l'ouverture de ventilation (4) est fermée, et une deuxième position de soupape, dans laquelle une compensation de pression entre l'intérieur du récipient (1) et l'environnement est rendue possible.

2. Godet à gravité selon la revendication 1, **caractérisé en ce que** chaque siège de soupape présente une surface d'étanchéité (6 ; 7), sachant que ces surfaces d'étanchéité (6 ; 7) sont séparées l'une de l'autre.

3. Godet à gravité selon la revendication 1, **caractérisé en ce que** le boîtier de soupape est formé par une saillie cylindrique creuse (10), qui est disposée sur la paroi du récipient, en particulier sur le fond (23) du récipient, et qui entoure l'ouverture de ventilation (4).

4. Godet à gravité selon la revendication 2, **caractérisé en ce que** la surface d'étanchéité (6) du premier siège de soupape est formée par la paroi (8) formant l'ouverture de ventilation, et **en ce que** la surface d'étanchéité (7) du deuxième siège de soupape est formée par la paroi extérieure de la saillie (10).

5. Godet à gravité selon la revendication 2 ou 3, **caractérisé en ce que** l'élément d'obturation (5) peut être enclenché sur la saillie (10) au moyen d'éléments d'enclenchement (15, 16, 17).

6. Godet à gravité selon l'une des revendications précédentes, **caractérisé en ce que** l'élément d'obturation (5) est formé d'un corps de base cylindrique creux (11) avec un tenon (12) dépassant à l'intérieur du corps de base (11) et à l'extrémité duquel est formé un bouchon (13) pour fermer l'ouverture de ventilation (4).

7. Godet à gravité selon l'une des revendications 2 à 5, **caractérisé en ce que**, lorsque l'élément d'obturation (5) est placé dans la première position de soupape, le bouchon (13) s'engage dans l'ouverture de ventilation (4) et s'applique contre la paroi (8) de l'ouverture de ventilation (4) pour former la première surface d'étanchéité (6), et, dans le même temps, la surface intérieure (14) du corps de base (11) s'applique contre la paroi extérieure (9) de la saillie (10) pour former la deuxième surface d'étanchéité (7).

8. Godet à gravité selon la revendication 5 ou 6, **caractérisé en ce que** le bouchon (13) et l'ouverture de ventilation (4) sont respectivement réalisés coniques.

9. Godet à gravité selon l'une des revendications 5 à 7, **caractérisé en ce que** des éléments d'enclenchement respectifs (15, 16, 17) sont formés sur le côté intérieur (14) du corps de base (11) ainsi que sur la paroi extérieure (9) de la saillie (10), éléments qui correspondent entre eux pour immobiliser l'élément d'obturation (5) dans une des deux positions de soupape.

10. Godet à gravité selon l'une des revendications 2 à 8, **caractérisé en ce qu'**au moins un et de préférence plusieurs évidements (18) ou ouvertures sont prévus dans la paroi extérieure (9) de la saillie (10), lesquels, lorsque l'élément d'obturation (5) est placé dans la deuxième position de soupape, permettent respectivement un passage d'air depuis l'intérieur du récipient (1) vers l'extérieur.

11. Godet à gravité selon l'une des revendications précédentes, **caractérisé en ce que** l'ouverture de ventilation (4) est initialement fermée par une membrane qui, lors du premier placement de l'élément d'obturation (5) dans la première position de soupape, est transpercée par l'élément d'obturation (5).

12. Godet à gravité selon la revendication 10, **caractérisé en ce qu'**une pointe est rapportée sur l'élément d'obturation (5) afin de transpercer la membrane.

13. Godet à gravité selon l'une des revendications précédentes, **caractérisé en ce qu'**une ouverture d'évacuation (19) est formée sur la partie de raccordement (3) du couvercle (2), et **en ce que** l'élément d'obturation (5) est conçu de telle sorte qu'il convient également pour fermer cette ouverture d'évacuation (19).

14. Godet à gravité selon l'une des revendications précédentes, **caractérisé en ce que** l'élément d'obturation (5) est initialement rapporté sur le couvercle (2) par l'intermédiaire d'une patte de déchirage (25) conçue comme point de rupture privilégiée, et il peut être détaché afin de fermer l'ouverture de ventilation (4) ou l'ouverture d'évacuation (19).

15. Godet à gravité selon l'une des revendications 2 à 13, **caractérisé en ce que** l'élément d'obturation (5) est monté avec serrage sur le boîtier de soupape.
